# FASCICULE DE BREVET EUROPEEN

(11) **EP 0 152 323 B1**
(45) Date de publication et mention de la délivrance du brevet: **14.01.1987**
(21) Numéro de dépôt: 85400120.3
(22) Date de dépôt: 25.01.1985
(51) Int. Cl.: B65D 19/42

(54) **Chariot-palette pour le stockage et le transport de plateaux de groupement contenant des emballages**
Mit Rädern ausgestattete Palette zur Lagerung und zum Transport von Verpackungen enthaltenden Gruppierungsschalen
Wheeled pallet for storing and transporting grouping-trays containing packages

(30) Priorité: 03.02.1984 FR 8401655
(43) Date de publication de la demande: 21.08.1985
(73) Titulaire: S.I.F.A.R. S.A., Société dite:, F-75008 Paris (FR)
(72) Inventeur: Schmit, Pierre, F-75017 Paris (FR)
(74) Mandataire: Loriot, Jacques

## Description

La présente invention concerne un chariot- palette qui supporte, pour leur stockage et transport des plateaux de groupement, qui contiennent des emballages parallélépipédiques et qui sont gerbés les uns sur les autres.

Pour le groupement d'emballages parallélépipédiques, par exemple les emballages contenant du lait ou des liquides alimentaires, on utilise des plateaux rectangulaires de groupement comportant un fond et quatre parois de côté. Pour pouvoir gerber de façon stable un nombre appréciable (par exemple 5, ce qui peut représenter une hauteur de un mètre environ) de plateaux chargés de leurs emballages, on a proposé de faire comporter aux plateaux un prolongement des parois de côté en-dessous du niveau du fond de façon à former une sorte de jupe qui peut coiffer le sommet des emballages contenus dans un plateau sous-jacent et stabiliser ainsi une pile de plusieurs plateaux. Un tel type de plateau a été décrit dans la demande de brevet français No. FR-A-255 70 73, numéro de dépôt 83 20 548, déposée le 22/12/1983 au nom de la demanderesse.

Le stockage et le transport des piles de plateaux sur des palettes ou sur des chariots classiques à surface plane est peu pratique car chaque pile, qui peut peser environ 100 kg et mesurer environ 1 m de hauteur, repose sur la tranche de la jupe du plateau inférieur, ce qui fait une surface d'appui de faible surface et n'assure qu'une stabilité insuffisante de la pile.

Un tel type de chariot comportant une plate forme de chargement présentant une surface plane est représenté par exemple dans le document GB-A-1.326.304. En condition normale de stockage et de transport des marchandises sur ce chariot, la surface de chargement est plane et n'assurerait pas la stabilité de piles de marchandises, telles que des plateaux superposés.

La présente invention a pour but de remédier à cet inconvénient grâce à un chariot-palette adapté à supporter deux piles adjacentes de tels plateaux de groupement chargés d'emballages parallélépipédiques, avec une stabilité améliorée de piles sur le chariot-palette et avec la possibilité de charger ou décharger indépendamment les deux piles adjacentes, ce qui permet d'assurer les opérations de manutention avec des appareils manuels, tels que des diables ou des élévateurs de faible puissance.

Ces résultats avantageux sont obtenus grâce à une construction particulière du chariot-palette et notamment de son châssis.

L'invention comporte un chariot-palette qui supporte pour leur stockage et transport deux piles adjacentes de plateaux de groupement superposés, lesdits plateaux comportant une jupe en saillie en-dessous du fond et contenant des emballages parallélépipédiques, ledit chariot-palette ayant un châssis qui comprend deux longerons longitudinaux paralléles disposés avec un écartement légèrement plus petit que la longueur intérieure des plateaux ; les deux longerons étant réunis par une structure transversale de liaison s'étendant dans la partie centrale du châssis ; chaque longeron présentant en son milieu, une interruption formant, de chaque côté de ladite interruption, deux demi- longerons ; et chaque demi-longeron ayant une longueur légèrement plus petite que la largeur intérieure des plateaux pour que les demi- longerons puissent s'engager dans les jupes en saillie.

Grâce à cette disposition, les deux plateaux inférieurs des deux piles de plateaux peuvent reposer, par leur fond, sur les demi-longerons précités et sur la structure transversale de liaison, tandis que leurs jupes s'emboitent à l'extérieur des demilongerons et s'engagent dans l'interruption précitée entre ces demi-longerons.

La pile de plateaux superposés est ainsi parfaitemant stable et calée sur la chariot- palette. Un engin de levage (diable ou petit élévateur) peut être engagé entre les longerons, d'un côté ou de l'autre du châssis, pour soulever ou déposer l'une ou l'autre des piles.

Quatre roulettes sont montées aux quatre extrémités libres des longerons pour permettre les déplacaments du chariot.

L'invention sera mieux comprise à la lecture de la description détaillée qui va suivre et à l'examen des dessins annexés qui représentent, à titre d'exemples non limitatifs, plusieurs modes de réalisation de l'invention.
La figure 1 est une vue en élévation d'une pile de cinq plateaux de groupement chargés sur un chariot-palette.
La figure 2 est une vue en plan d'un mode de réalisation simple du châssis d'un chariot-palette suivant l'invention.
Les figures 3 et 4 sont des vues partielles en coupe de la partie centrale interrompue des longerons du châssis et de l'extrémité libre des demilongerons.
Les figures 5 et 6 illustrent deux autres modes de réalisation de l'invention.
Les figures 7 et 8 sont respectivement une vue en plan et une vue en élévation de côté d'encore un autre mode de réalisation de l'invention.

La figure 1 montre une pile de cinq plateaux de groupement rectangulaires P_{1.} P_{2.} P₃, P₄, P5 chargés chacun d'une pluralité d'emballages parallélépipédiques E₁, E₂, E₃, E₄, E₅, par exemple vingt emballages groupés an quatre rangées de cinq. Les quatre parois de plateaux sont prolongées, en-dessous du niveau du fond du plateau, par une jupe 2 qui est continue sur les deux petits côtés des plateaux mais qui comporte une échancrure 4 sur les deux grands côtés du plateau. La longueur intérieure d'un plateau (donc de la jupe) est L₁, sa largeur intérieure est I₁.

Comme on le voit sur la figure 1, le châssis 6 du chariot-palette s'engage dans la jupe 2 du plateau inférieur P, de la pile de plateaux. Le chariotpalette repose sur le sol par l'intermédiaire de roues 5 montées sous le châssis 6.

Le châssis représenté en plan sur la figure 2 est adapté à recevoir deux piles côte à côte de plateaux de groupement, c'est-à-dire que, dans la vue de la figure 1, la deuxième pile, identique à la première, est située derrière cette première pile et n'est donc pas visible.

Le châssis comprend deux longerons longitudinaux parallèles 10, 12 qui sont disposés avec un écartement L₂ légèrement plus petit que la longueur intérieure t₁ des plateaux.

Ces longerons peuvent être constitués par un profilé métallique tubulaire à section carrée ou rectangulaire. Les deux longerons 10, 12 sont réunis entre eux par une structure transversale de liaison 14 s'étendant dans la partie centrale Z du châssis. Cette structure peut comprendre un cadre formé de deux traverses 16, 16' qui sont soudées sur les longerons 10, 12 et qui sont réunies par des entretoises soudées 18, 18'.

Chaque longeron 10, 12 présente, en son milieu, une interruption 20 divisant le longeron 10 en deux demi-longerons 10₁, 10₂ et le longeron 12 en deux demi-longerons 12₁, 12₂, chacun de ces demi-longerons ayant une longueur 1₂ légèrement inférieure à la largeur intérieure 1₁ des plateaux.

Sur chaque extrémité coupée 22 des demi- longerons est soudé un fer plat incliné 24 dont l'autre extrémité est également soudée sur l'entretoise correspondante 18 ou 18'. On a représenté à plus grande échelle sur la figure 3 la zone d'interruption 20 des deux demi-longerons 12₁, 12₂.

A l'extrémité libre de chacun des demi- longerons est montée l'une des quatre roues 8 du chariot dont on a seulement fait figurer sur la figure 1 le centre de montage. A chacune de ces mêmes extrémités libres on soude de préférence un fer plat incliné 28,28', qui est représenté plus en détail sur la figure 4, et qui a pour fonction de centrer et retenir la portion de la jupe 2 d'un plateau P₁ prolongeant l'un des grands côtés 30 de ce plateau. Les deux fers plats 28, 28', d'un même côté du châssis, laissent entre eux un intervalle libre 1 qui est plus grand que l'extension de l'échancrure 4 de la jupe 2 (voir figure 1).

Le châssis qui vient d'être décrit est donc adapté à recevoir deux plateaux inférieurs P₁, P₁' d'une pile de plateaux, le contour intérieur de ces plateaux ayant été représenté en traits interrompus sur la figure 2.

Comme on le voit sur les figures 3 et 4, les fonds 32, 32' des plateaux P₁, P₁' reposent sur la face supérieure des profilés constituant le châssis, tandis que las jupes 2, 2' des plateaux coiffent et embrassent la périphérie des constituants du châssis. Chaque plateau est ainsi solidement calé et centré sur le chariot-palette ce qui donne une bonne stabilité aux piles de plateaux.

Les bords inclinés 24, 28, 28' facilitent l'emboîtement des plateaux sur le châssis.

Comme on le voit sur la figure 3, l'interruption 20 entre les longerons permet l'engagement des portions de jupe 2, 2' des plateaux P₁, P₁'. II est à noter que l'écartement J entre les entretoises 18, 18' est plus petit que l'extension de l'échancrure 4 de la jupe 2.

Dans un chariot-palette suivant l'invention, la structure transversale de liaison 16, 16', 18, 18' s'étend seulement sur une zone centrale Z peu étendue du châssis, par exemple environ 25 % de la longueur totale du châssis, de façon à laisser accessible par en-dessous la majeure partie de la face inférieure des fonds 32, 32' des plateaux qui peuvent ainsi être soulevés facilement au moyen d'un diable ou autre appareil simple de manutention.

Dans le mode de réalisation de la figure 2, on a représenté des demi-longerons 10₁, 10₂, 12₁, 12₂ de section plus forte que celle des profilés formant la structure 14, mais il est bien évident que chaque demi-longeron tel que 12₁ pourrait être allégé et renforcé par un demi-longeron supplémentaire 34, parallèle au premier, qui serait soudé entre la traverse 16 et la plaque inclinée 28, comme il est représenté de façon schématique sur la figure 5. Dans ce cas, tous les éléments constitutifs du châssis peuvent être identiques, par exemple des tubes à section carrée de 20 x 20 mm.

Le mode de réalisation représenté sur la figure 6 est analogue à celui de la figure 5, si ce n'est que chaque demi-longeron, tel que. 10₁, est recourbé suivant une branche 24' qui remplace la plaque soudée 24 des modes de réalisation précédents et qui est soudée sur l'entretoise 18 ou 18'. Comme dans les cas précédents il existe donc une interruption 20 entre deux demi- longerons (10₁, 10₂, 12₁, 12₂).

De même, les demi-longerons supplémentaires 34, 34' peuvent être recourbés en U de façon que le fond du U constitue la traverse 16 ou 16'.

La mode de réalisation représenté sur les figures 7 et 8 est analogue à celui de la figure 2, c'est-à-dire qu'il ne comporte pas de demi-longeron supplémentaire mais, contrairement à la figure 2, les demi-longerons 10₁, 10₂, 12₁, 12₂ ont la même section (par exemple du tube carré de 20 x 20 mm) que les éléments 16, 16', 18, 18' de la structure transversale. Dans ce cas, le châssis est rigidifié au moyen de deux plaques de renforcement 36, 36', par exemple en tôle de 2 ou 3 mm, qui sont fixées, par vissage ou soudage, en-dessous des extrémités libres des demilongerons, ce qui laisse en-dessous des fonds 32, 32' des plateaux P₁, P₁' (voir figure 8) un espace libre suffisant pour l'engagement d'un appareil de manutention tel qu'un diable.

Les mêmes plaques 36 et 36' peuvent servir à la fixation des montures 38, 38' des roues 8, 8' du chariot, les roues 8 étant, par exemple, des roues orientables.

De préférence, on prévoit à l'avant des plaques 36, 36' un rebord recourbé 40, 40' formant un organe d'accrochage pour tirer le chariot vers l'avant ou l'arrière.

## Revendications

1. Chariot-palette qui supporte pour leur stockage et transport, deux piles adjacentes de plateaux de groupement superposés, lesdits plateaux comportant une jupe en saillie en-dessous du fond et contenant des emballages parallélépipédiques, ledit chariot-palette ayant un châssis qui comprend deux longerons longitudinaux paralléles (10, 12) disposés avec un écartement (L₂) légèrement plus petit que la longueur intérieure (L₁) des plateaux ; les deux longerons étant réunis par une structure transversale de liaison (14) s'étendant dans la partie centrale (Z) du châssis ; chaque longeron présentant, en son milieu, une interruption (20) formant, de chaque côté de ladite interruption, deux demi-longerons (10₁, 10₂, 12₁, 12₂); et chaque demi-longeron ayant une longueur (1₂) légérement plus petite que la largeur (1₁) intérieure des plateaux pour que les demi- longerons (10₁, 10₂, 12₁, 12₂) puissent s'engager dans les jupes en saillie.

2. Chariot-palette suivant la revendication 1, caractérisé en ce que la structure transversale de liaison (14) forme un cadre qui comprend deux traverses (16, 16') et deux entretoises (18, 18'), ledit cadre s'étendant sur une zone centrale (Z) du châssis correspondant à environ 25 % de la longueur totale du chassis.

3. Chariot-palette suivant l'une des revendications 1 ou 2, caractérisé en ce que chaque demi-longeron (10₁, 10₂, 12₁, 12₂) est doublé par un demi-longeron supplémentaire (34, 34') solidaire de la structure transversale de liaison (14).

4. Chariot-palette suivant l'une quelconque des revendications précédentes, caractérisé en ce que chaque extrémité des demi-longerons (10₁ 10₂, 12₁ , 12₂) porte des plaques inclinées (24, 28, 28') de guidage à l'emboîtement des plateaux (P₁, P'₁) sur le châssis.

5. Chariot-palette suivant l'une des revendications 1,2 ou 4, caractérisé en ce qu'une plaque transversale de liaison (36, 36') est fixée en-dessous de l'extrémité libre des demi- longerons (10₁, 12, et 10₂, 12₂) et en ce que chaque plaque supporte deux roues (8 ou 8') du chariot.

6. Chariot-palette suivant l'une des revendications 2 à 5, caractérisé en ce que l'écartement (J) entre les entretoises (18, 18') de la structure de liaison (14) est plus petit que l'écartement (L₂) entre les demi-longerons (10₁, 10₂, 12₁, 12₂).

## Claims

1. Palette trolley which supports, for storing and transporting purposes, two adjacent piles of stacked grouping trays, said trays having an overhanging skirting below the base and containing parallepipedic packings, said palette trolley having a chassis consisting of two parallel longitudinal bars (10, 12) arranged at a distance (L2) of slightly less than the internal length (L1) of the trays; the two bars being connected by a transverse joining member (14) in the central section (Z) of the chassis; each bar having a break (20) in the middle forming two halfbars (10₁, 10₂, 12₁, 12₂) on each side of said break; each half-bar having a length (1₂) slightly smaller than the interior width (1₁) of the trays so that the half-bars (10₁, 10₂, 12₁, 12₂) can engage in the overhanging skirting.

2. Palette trolley according to claim 1, characterized in that the transverse joining member (14) forms a frame consisting of two crossbeams (16,16') and two braces (18,18') said frame extending over a central area (Z) of the chassis corresponding to approximately 25 % of the overall length of the trolley.

3. Palette trolley according to one of claims 1 or 2, characterized in that each half-bar (10₁, 10₂, 12₁, 12₂) is doubled by an additional half-bar (34, 34') connected to the transverse joining member (14).

4. Palette trolley according to one of the above claims characterized in that each end of the halfbars (10₁, 10₂, 12₁, 12₂) has inclined guide plates (24, 28, 28') for positioning the trays (P₁, P'₁) on the chassis.

5. Palette trolley according to one of claims 1, 2 or 4 characterized in that a transverse joining plate (36, 36') is fixed below the free end of the halfbars (10₁, 12₁) and that each plate supports two wheels (8 or 8') of the trolley.

6. Palette trolley according to one of claims 2 to 5, characterized in that the distance (J) between the braces (18, 18') of tne joining structure (14) is less than the distance (L₂) between the halfbars (10₁, 10₂, 12₁,12₂).

## Patentansprüche

1. Mit Rädern ausgestattete Palette zur Lagerung und zum Transport von in zwei aneinandergrenzenden Stapeln übereinandergesetzten Gruppierungsschalen, die eine vom Boden nach unten vorkragende Schürze umfassen und quaderförmige Verpackungen enthalten, mit einem Chassis, das zwei sich in Längsrichtung erstreckende parallele Holme (10, 12) aufweist, die mit einem Abstand (L₂) angeordnet sind, der geringfügig kleiner ist als die lichte Länge (L₁) der Schalen, wobei die beiden Holme über eine Querverbindungsstruktur (14) zusammengefügt sind, die sich im zentralen Teil (Z) des Chassis erstreckt, wobei jeder Holm in seiner Mitte eine Unterbrechung (20) aufweist, wodurch die Holme auf jeder Seite der Unterbrechung in zwei Holmhälften (10₁ 10_{2,} 12₁ 2₂) unterteilt sind, und wobei jede Holmhälfte eine Länge (1₂) aufweist, die geringfügig kleiner ist als die lichte Länge (1₁) der Schalen, wodurch die Holmhälften (10₁, 10₂, 12₁, 12₂) sich in den vorkragenden Schürzen abstützen können.

2. Mit Rädern ausgestattete Palette nach Anspruch 1, dadurch gekennzeichnet, daß die Querverbindungsstruktur (14) einen Rahmen bildet, der zwei Querstreben (16,16') sowie zwei Zwischenträger (18, 18') umfaßt, und sich über eine zentrale Zone (Z) des Chassis, entsprechend etwa 25 ; der Chassisgesamtlänge erstreckt.

3. Mit Rädern ausgestattete Palette nach einem der Ansprüche 1 oder 2, dadurch gekennzeichnet, daß jede Holmhälfte (10₁, 10₂, 12₁, 12₂) durch eine zusätzliche Holmhälfte (34,34') verdoppelt ist, die mit der Querverbindungsstruktur (14) verbunden ist.

4. Mit Rädern ausgestattete Palette nach einem der vorangegangenen Ansprüche, dadurch gekennzeichnet, daß jedes Ende der Holmhälften (10₁, 10₂, 12₁, 12₂) geneigte Führungsplatten (24, 28,28') zur Paßaufnahme der Schalen (P₁, P₁') auf dem Chassis trägt.

5. Mit Rädern ausgestattete Palette nach einem der Ansprüche 1, 2 oder 4, dadurch gekennzeichnet, daß unterhalb des freien Endes der Holmhälften (10₁,12₁ und 10₂, 12₂) eine Verbindungsquerplatte (36, 36') befestigt ist, und dan jede Verbindungsplatte zwei Räder (8 oder 8') der Palette aufnimmt.

6. Mit Rädern ausgestattete Palette nach einem der Ansprüche 2 bis 5, dadurch gekennzeichnet, daß der Abstand (J) zwischen den Querstreben (18, 18') der Verbindungsstruktur (14) kleiner ist als der Abstand (L₂) zwischen den Holmhälften (10_{1 2 1,}12₂).
